# EUROPÄISCHE PATENTSCHRIFT

(11) **EP 0 649 231 B1**
(45) Veröffentlichungstag und Bekanntmachung des Hinweises auf die Patenterteilung: **03.03.1999**
(21) Anmeldenummer: 94250238.6
(22) Anmeldetag: 01.10.1994
(51) Int. Cl.: H04H 7/00

(54) **Verfahren zur digitalen Signalverarbeitung, insbesondere zur Mischung von digitalen Signalen**
Method for digital signal processing, in particular for mixing of digital signals
Méthode pour le traitement de signaux numériques, en particulier pour le mélange de signaux numériques

(30) Priorität: 03.10.1993 DE 4334151
(43) Veröffentlichungstag der Anmeldung: 19.04.1995
(73) Patentinhaber: Stage Tec Entwicklungsgesellschaft für professionelle Audiotechnik mbH, D-12487 Berlin (DE)
(72) Erfinder: Jahne, Helmut, Dr. Ing., D-10409 Berlin (DE)
(74) Vertreter: Burghardt, Rosemarie, Dipl.-Jur.,Dipl.-Ing.

(56) Entgegenhaltungen:
- EP-A- 0 462 799
- WO-A-87/00943
- AT-A- 389 784

## Beschreibung

Das Anwendungsgebiet der Erfindung erstreckt sich auf das gesamte Gebiet der digitalen Signalverarbeitung, vorrangig bei der Verarbeitung großer Datenmengen in vorgegebenen Zeiten, beispielsweise in der digitalen Bild- und Tonverarbeitung. Die Erfindung betrifft ein Verfahren der digitalen Signalverarbeitung zum gewichteten Summieren von Daten, wobei das gewichtete Summieren von Daten vielfach auch als Mischen bezeichnet wird.

Bekannterweise erfolgt die digitale Signalverarbeitung heute zum großen Teil mit Signalprozessoren. In der Bild- und der Ton-Bearbeitung werden vielfach eine große Anzahl dieser Signalprozessoren benötigt, um die gewünschte Bearbeitung durchzuführen. Je mehr Signalprozessoren eingesetzt werden, um so größer wird im allgemeinen auch der Datenverkehr zwischen diesen Prozessoren. Der Datenverkehr erfolgt dabei auf den sogenannten Bussen. Die Busse mit dem höchsten Datendurchsatz sind Parallelbusse, d.h. es steht für jedes Bit eine einzelne Leitung zur Verfügung. Jedes zum Datenaustausch vorgesehene Signal belegt dabei für eine bestimmte Zeit, auch Zeitschlitz genannt, den Bus. In solchen Systemen ist aber die Anzahl der verfügbaren Zeitschlitze begrenzt, bedingt durch einen maximalen Takt oder durch eine fest vorgegebene Abtastfrequenz. Eine der häufigsten Operationen ist die des Mischens, beispielsweise die Zusammensetzung von vollständigen Bildern aus Grundelementen beim Trickfilm oder das Mischen von Tonsignalen. Es ergibt sich aber eine Beschränkung für die Signale, die gemischt werden sollen. Die Summe aus der Anzahl der gewichteten Signale darf die Anzahl der Zeitschlitze nicht übersteigen, oder es werden mehrere parallele Busse notwendig. Neben dem extrem ansteigenden Hardwareaufwand vervielfacht sich der hohe Aufwand für die Steuerung der Zeitschlitze insbesondere bei dynamischer Verwaltung bei mehreren Bussen und erreicht eine kaum noch beherrschbare Größe. Bei tontechnischen Anlagen, die zum Beispiel auch für die Deltastereofonie verwendet werden sollen, besteht zusätzlich die Forderung, daß durch Quellgebietsverschiebungen auch unter Echtzeitbedingungen nicht nur die Koeffizienten, sondern auch die zur Mischung herangezogenen Eingangssignale in der Anzahl verändert werden können (dynamisches Routing). Die naheliegendste Lösung für die digitale Mischung von Signalen ist die Verwendung eines parallelen Busses. Die Nachteile liegen in der technisch bedingten Beschränkung der Zeitschlitze, die in der Summe für alle zur Mischung verwendeten Eingangssignale und deren Ausgangsignale ausreichen müssen. Durch den enormen Steuerungsaufwand ist ein dynamisches Routing wie es für Deltastereofonieanlagen erforderlich ist, nicht möglich.

In der AT-A-389784 wird das Problem des Mischens vieler Eingangssignale zu vielen Ausgangssignalen gelöst, indem Teilbussysteme geschaffen werden, sogenannte Eingangs- Quer- und Längsbusse. Es besteht hierbei eine feste Zuordnung, welcher Eingang auf welchen Eingangsbus gemischt wird. Durch das Vorhandensein von mehreren Eingangsbussen können zum selben Zeitpunkt verschiedene Signale im System vorhanden sein. Die Anzahl der vorhandenen Eingangsbusse teilt die theoretisch erforderliche Zeitschlitzanzahl eines Busses. Nachteilig ist, daß zur Verknüpfung der voneinander unabhängigen Eingangsbusse zusätzliche Quer- und Längsbusse erforderlich sind, um die jeweiligen Teilmischungen auf den Eingangsbussen weiter zu mischen. Nachteilig ist weiterhin die Mischung mittels mehrerer Signalprozessoren, die sich jeweils an den Verbindungspunkten der Busse befinden, da sich hierdurch die Signaldurchlaufzeit erheblich vergrößert und ein großer Steuerungsaufwand notwendig ist. Die in der Audiotechnik üblichen Busbreiten von 24 oder 32 bit sind denkbar ungeeignet zur Einführung einer Vielzahl von Bussen mit jeweils vielen mit ihnen verbundenen Signalprozessoren. Dies erfordert sehr viel Fläche bei der Leiterplattenentflechtung, was jedoch im Widerspruch zu den hohen Bustaktfrequenzen und den daraus resultierenden Zeitschlitzanzahlen steht.

In der US-PS 4993073 wird die Summation der bereits mit Koeffizienten multiplizierten Eingangssignale mit den Signalprozessoren erledigt, wobei jedoch ein zusätzlicher Bus vorhanden ist, der nur mit dem Nachbareingang verbunden ist. Jeder Signalprozessor summiert zu dem Ergebnis des Nachbarprozessors das eigene mit einem Koeffizienten multiplizierte Signal und übergibt diese Teilsumme seinem benachbarten Signalprozessor auf der anderen Seite. Dadurch entsteht eine Kette mit erheblichen Verzögerungszeiten, die beispielsweise bei Audiosystemen nicht mehr tolerierbar sind. Außerdem ist bei einem Ausfall eines Prozessors sie ganze Kette gestört.

In den DE-OS 3346500 und DE-OS 39066734 erfolgt die Summation der digitalen Eingangswerte in dem analogen Signalverarbeitungsteil, indem alle Eingangsignale sehr schnell nacheinander auf den parallelen Bus geschaltet und von einem DA-Wandler in ein analoges Signal gewandelt werden. Das dem DA-Wandler nachgeschaltete Filter erzeugt dann die Summation der Eingangssignale. Dieses Verfahren ist jedoch nur anwendbar, wenn das gemischte Signal auch in analoger Form benötigt wird. Außerdem benötigt auch dieses Verfahren für jedes Eingangssignal einen einzelnen Zeitschlitz und verlangt nach sehr hohen Abtastfrequenzen für den DA-Wandler.

Das Ziel der Erfindung ist eine digitale Mischung von Signalen unter Echtzeitbedingungen, ohne großen Steuerungsaufwand, mit einem parallelen Bus, der in jedem Zeitschlitz ein anderes, durch Mischung entstandenes Signal führen kann und ohne daß dabei Zeitschlitze für Eingangssignale reserviert werden müssen, wobei außerdem ein probelemloses dynamisches Routing erzielt werden soll.

Die Aufgabe der Erfindung besteht in der Entwicklung eines Verfahrens zur digitalen Siganalverarbeitung.

Diese Aufgabe wird durch einen "summierenden Bus" gelöst, bei dem alle mit Koeffizienten gewichteten Eingangsignale gleichzeitig an ein Summierfeld gelegt werden, dessen Ausgang den Bus für die durch Mischung entstandenen Ausgangssignale bildet. Das Summierfeld besitzt dabei mindestens soviele Eingänge wie Eingangssignale vorhanden sind. Grundsätzlich werden alle vorhandenen Eingangssignale mit Koeffizienten multipliziert und dem Summierfeld zugeführt. Die durch Mischung entstandenen Ausgangssignale sind somit immer die Summe aus allen Eingangssignalen. Eingangssignale, die nicht für die Mischung mit dem momentanen Ausgangssignal bestimmt sind, werden mit dem Koeffitienten "Null" multipliziert. Ein dynamisches Routing bewirkt somit keine Änderung des Signalflusses, sondern nur eine Modifikation in einer Tabelle der Koeffizienten.

Die Erfindung soll an einem Ausführungsbeispiel näher erläutert werden. In der zugehörigen Zeichnung ist das Prinzip einer erfindungsgemäßen Mischanordnung mit drei digitalen Eingangssignalen IN1, IN2 und IN3 und drei digitalen Ausgangssignalen OUT1, OUT2 und OUT3, die durch Mischung entstehen dargestellt. Die Schaltung beinhaltet drei Multiplizierer, ein Summierfeld mit drei Eingängen und einem Ausgangsbus MIX und drei Register D. Die Multiplizierer multiplizieren die Eingangssignale IN1, IN2, und IN3 mit den Koeffizienten c1i*IN1, c2i und c3i des Zeitschlitzes i, dabei entstehen die drei mit Koeffizienten multiplizierten Eingangssignale c1i*IN1, c2i*IN2 und c3i*IN3. Diese drei Signale werden dem Summierfeld zugeführt und es entsteht auf dem Ausgangsbus MIX das Signal MIXi des Zeitschlitzes i, welches durch das Register D das im i-ten Zeitschlitz die Daten vom Ausgangsbus abnimmt zum Ausgangsignal OUT2, in diesem Beispiel, wird.

## Patentansprüche

1. Verfahren der digitalen Siganalverarbeitung, bei dem Eingangssignale (IN1, IN2, IN3) zu Ausgangssignalen (OUT1, OUT2, OUT3) gemischt werden und bei dem mindestens jedem Ausgangssignal (OUT1, OUT2, OUT3) ein Zeitschlitz (i) auf einem Bus zugeordnet ist, ***dadurch gekennzeichnet,*** daß alle mit Koeffizienten (c1i, c2i, c3i) gewichteten Eingangssignale (IN1, IN2, IN3) gleichzeitig an ein Summierfeld gelegt werden, dessen Ausgang den Bus (Mix) für das Ausgangssignal (OUT) bildet.

2. Verfahren nach Anspruch 1, ***dadurch gekennzeichnet,*** daß durch Pipelining des Summierfeldes der Zeitschlitz (i), in dem die mit Koeffizienten (c1i, c2i, c3i) gewichteten Eingangssignale (IN1, IN2, IN3) an das Summierfeld gelegt werden, verschieden von dem Zeitschlitz (i) ist, in dem das diesen Eingangssignalen (IN1, IN2, IN3) zugeordneten Ausgangssignal (OUT) des Summierfeldes vorhanden ist.

3. Verfahren nach Anspruch 1 und/oder 2, ***dadurch gekennzeichnet,*** daß durch die Auslegung des Summierfeldes ein zeitlicher Versatz zwischen den einzelnen mit Koeffizienten (c1i, c2i, c3i) gewichteten Eingangssignalen (IN1, IN2, IN3), die einem Ausgangssignal (OUT) zugeordnet sind, vorhanden ist.

4. Verfahren nach Anspruch 1; 2 und/oder 3, ***dadurch gekennzeichnet,*** daß die Koeffizienten (c1i, c2i, c3i) zur Wichtung der Eingangssignale (IN1, IN2, IN3) aus wenigen Werten wie Null oder Eins bestehen.

## Claims

1. A method of digital signal processing, whereby input signals (IN1, IN2, IN3) are mixed to yield output signals (OUT1, OUT2, OUT3) and whereby a time slot (i) on a bus is assigned at least to each output signal (OUT1, OUT2, OUT3), characterized in that all the input signals (IN1, IN2, IN3) weighted with coefficients (c1i, c2i, c3i) are applied simultaneously to a summation field whose output forms the bus (mix) for the output signal (OUT).

2. A method according to Claim 1, characterized in that by pipelining of the summation field, the time slot (i) in which the input signals (IN1, IN2, IN3) weighted with coefficients (c1i, c2i, c3i) are applied to the summation field is different from the time slot (i) containing the output signal (OUT) of the summation field assigned to these input signals (IN1, IN2, IN3).

3. A method according to Claim 1 and/or 2, characterized in that due to the design of the summation field, there is a time offset between the individual input signals (IN1, IN2, IN3) weighted with coefficients (c1i, c2i, c3i) and assigned to one output signal (OUT).

4. A method according to Claim 1, 2 and/or 3, characterized in that the coefficients (c1i, c2i, c3i) for weighting the input signals (IN1, IN2, IN3) consist of a few values such as zero or one.

## Revendications

1. Procédé pour le traitement numérique de signaux selon lequel des signaux d'entrée (IN1, IN2, IN3) sont mélangés avec des signaux de sortie (OUT1, OUT2, OUT3) et avec lequel au moins chaque signal de sortie (OUT1, OUT2, OUT3) se voit attribuer un créneau temporel (i) sur un bus, caractérisé en ce que tous les signaux d'entrée (IN1, IN2, IN3) pondérés avec des coefficients (c1i, c2i, c3i) sont positionnés simultanément dans un champ d'addition dont la sortie forme le bus (Mix) pour le signal de sortie (OUT).

2. Procédé selon la revendication 1 caractérisé en ce que par traitement en pipeline du champ d'addition, le créneau de temps (i) pendant lequel les signaux d'entrée (IN1, IN2, IN3) pondérés avec des coefficients (c1i, c2i, c3i) sont positionnés, est différent du créneau temporel (i) dans lequel est présent le signal de sortie (OUT) du champ d'addition, affecté à ces signaux d'entrée (IN1, IN2, IN3).

3. Procédé selon la revendication 1 et/ou 2 caractérisé en ce qu'en raison du positionnement du champ d'addition, il existe un décalage temporel entre les signaux d'entrée (IN1, IN2, IN3) individuels et pondérés avec des coefficients (c1i, c2i, c3i), ces signaux étant affectés à un signal de sortie (OUT).

4. Procédé selon la revendication 1; 2et/ou 3 caractérisé en ce que les coefficients (c1i, c2i, c3i) servant à la pondération des signaux d'entrée (IN1, IN2, IN3) se composent de peu de grandeurs, zéro ou un par exemple.
